# EUROPÄISCHE PATENTSCHRIFT

(11) **EP 3 049 305 B1**
(45) Veröffentlichungstag und Bekanntmachung des Hinweises auf die Patenterteilung: **02.08.2017**
(21) Anmeldenummer: 14808568.1
(22) Anmeldetag: 28.11.2014
(51) Int. Cl.: B61C 17/12

(54) **BEDIENANORDNUNG FÜR DEN FÜHRERRAUM EINES SCHIENENFAHRZEUGS**
OPERATOR CONTROL ARRANGEMENT FOR THE DRIVER'S CAB OF A RAIL VEHICLE
SYSTÈME DE COMMANDE POUR CABINE DE CONDUCTEUR D'UN VÉHICULE FERROVIAIRE

(30) Priorität: 04.12.2013 DE 102013224879
(43) Veröffentlichungstag der Anmeldung: 03.08.2016
(73) Patentinhaber: Siemens Aktiengesellschaft, 80333 München (DE)
(72) Erfinder: ACKERMANN, Andreas, 90765 Fürth (DE); HOLLFELDER, Markus, 90427 Nürnberg (DE); HORN, Andreas, 90542 Eckental (DE); RASTOFER, Uwe, 91052 Erlangen (DE); TRÖGER, Thomas, 91058 Erlangen (DE)
(86) Internationale Anmeldenummer: PCT/EP2014/075908
(87) Internationale Veröffentlichungsnummer: WO 2015/082331

(56) Entgegenhaltungen:
- EP-A1- 0 854 424
- EP-A1- 1 277 638
- DE-A1- 19 743 306
- DE-T5-112009 000 648
- DE-U1- 20 216 460

## Beschreibung

Bedienanordnung für den Führerraum eines Schienenfahrzeugs Die Erfindung betrifft eine Bedienanordnung für den Führerraum eines Schienenfahrzeugs mit mehreren Anzeige- und Bedien-Einheiten. Eine Bedienanordnung mit den im Oberbegriff von Anspruch 1 definierten Merkmalen ist aus der DE-A1-197 43 306 bekannt. Der Erfindung liegt die Aufgabe zugrunde, eine Bedienanordnung anzugeben, die bei geringem Aufwand eine hohe Flexibilität ermöglicht, beispielsweise bei der Redundanz von Anzeige-und Bedien-Einheiten oder bei der Integration zusätzlicher Funktions-Einheiten.

Zur Lösung dieser Aufgabe wird eine Bedienanordnung nach Anspruch 1 vorgeschlagen. Ein wesentlicher Vorteil der erfindungsgemäßen Bedienanordnung besteht darin, dass sie kostengünstig herstellbar ist, weil gleichartige Anzeige- und Bedien-Einheiten verwendet werden können, was zu einem kostensenkenden Stückzahleffekt führt. Benutzerseitig ergibt sich der Vorteil, dass nur Anzeige- und Bedien-Einheiten eines Typs zu Austauschzwecken vorgehalten werden müssen.

Darüber hinaus wird die Verfügbarkeit der Bedienanordnung erhöht, weil sich die gleichartigen Anzeige- und Bedien-Einheiten gegenseitig ersetzen können (Redundanz). Anhand der verfügbaren Anzeige- und Bedien-Einheiten sowie der mindestens einen Berechnungs-Einheit und dem Zustand des Schienenfahrzeuges entscheidet die Zustands-Einheit, welche Daten auf den verfügbaren Anzeige- und Bedien-Einheiten angezeigt werden.

Um die Anzeigen auf den Anzeige- und Bedien-Einheiten besonders gut mit vergleichsweise geringem Aufwand den jeweiligen unterschiedlichen Betriebszuständen des Schienenfahrzeugs entsprechend erzeugen zu können, sind die Berechnungs-Einheiten derart ausgebildet, dass sie jeweils Bilddaten zu Bildteilen für Anzeigen auf den Anzeige- und Bedien-Einheiten erzeugen, und die Zustands-Einheit ist hinsichtlich ihrer Konfigurationslogik derart ausgebildet, dass aus den Bilddaten zu den Bildteilen jeweils eine vollständige Anzeige auf den Anzeige- und Bedien-Einheiten entsteht. Auf den Anzeige-und Bedien-Einheiten werden also die Bilddaten aus unterschiedlichen Berechnungs-Einheiten zu einem Gesamtbild zusammengesetzt. Abhängig vom jeweils gültigen Zustand der Bedienanordnung entscheidet die Zustands-Einheit dynamisch, welche Bilddaten auf welchen Anzeige- und Bedien-Einheiten angezeigt werden

Es wird aus Kostengründen als vorteilhaft erachtet, wenn die Anzeige- und Bedien-Einheiten, die Berechnungs-Einheiten und die Zustands-Einheit über standardisierte Schnittstellen mit dem Daten-Netzwerk verbunden sind. Als Daten-Netzwerk kommen verschiedene Netzwerke in Frage; vorteilhaft erscheint es, als Daten-Netzwerk ein Ethernet-Netzwerk einzusetzen, weil dieses in der Datenverarbeitung bewährt und eingeführt ist.

Über das Daten-Netzwerk tauschen die Anzeige- und Bedien-Einheiten mit den Berechnungs-Einheiten mindestens Bilddaten und Bedienhandlungen aus.

Zu einer besonders zuverlässigen Arbeitsweise trägt es bei, wenn bei der erfindungsgemäßen Bedienanordnung eine weitere Berechnungs-Einheit vorgesehen ist, die in einer der Anschaltung der einen Berechnungs-Einheit entsprechenden Weise mit den Anzeige- und Bedien-Einheiten, der Zustands-Einheit und den Funktions-Einheiten des Schienenfahrzeugs verbunden ist. Damit ist eine redundante Ausgestaltung der Bedienanordnung in einem wichtigen Bereich erzielt.

Zur Erhöhung der Verfügbarkeit kann die Zustands-Einheit auch redundant ausgebildet sein, wenn dies aufgrund der Sicherheitseinstufung der Bedienanordnung erforderlich ist.

Die Verfügbarkeit der Bedienanordnung kann darüber hinaus durch den Einsatz redundanter Netzwerkkomponenten erhöht werden. Im Falle eines Ethernet-Netzwerkes kann dies durch den Einsatz redundanter Ethernet-Switches erreicht werden.

Desweiteren bietet die erfindungsgemäße Bedienanordnung den Vorteil, zusätzliche Berechnungs-Einheiten zu integrieren, die einerseits mit dem Daten-Netz und andererseits mit einer zusätzlichen Funktions-Einheit für das Schienenfahrzeug verbunden sind. Auf diese Weise kann einfach eine Nachrüstung oder Ergänzung der Bedienanordnung vorgenommen werden, ohne dass Änderungen an den bestehenden Berechnungs-Einheiten sowie Anzeige- und Bedien-Einheiten notwendig werden.

Ein weiterer Vorteil der erfindungsgemäßen Bedienanordnung ist die Möglichkeit, die Funktion der Berechnungs-Einheit direkt in die Funktions-Einheit zu integrieren, womit eine Senkung der Hardware-Kosten erzielt wird.

Zur weiteren Erläuterung der Erfindung ist in der Figur in schematischer Darstellung ein Ausführungsbeispiel der erfindungsgemäßen Bedienanordnung gezeigt.

Wie die Figur erkennen lässt, weist eine Bedienanordnung BA ein Daten-Netzwerk auf, das als Ethernet-Netzwerk EN ausgebildet ist. Mit dem Ethernet-Netzwerk EN sind Anzeige- und Bedien-Einheiten AE1 bis AE6 verbunden, die funktional identisch und daher austauschbar sind. Jede Anzeige- und Bedien-Einheit AE1 bis AE6 weist einen programmierbaren Rechner auf (nicht dargestellt) mit jeweils einem Display, Eingabemedium in Form eines Touchscreen oder Tasten und einer Ethernet-Schnittstelle. Die Betriebssoftware der Anzeige- und Bedien-Einheiten AE1 bis AE6 wird dauerhaft gespeichert und ändert sich während des Betriebs mit der Bedienanordnung BA nicht. Außerdem ist die Betriebssoftware nicht spezifisch und unabhängig von den Funktions-Einheiten des Schienenfahrzeugs. Es erfolgt auch keine Speicherung von Nutzdaten oder Konfigurationsdaten seitens der Anzeige- und Bedien-Einheiten AE1 bis AE6. Dadurch ist eine einfache Austauschbarkeit der Anzeige-und Bedien-Einheiten AE1 bis AE6 untereinander erreicht.

An das Ethernet-Netzwerk EN ist ferner eine Berechnungs-Einheit BE1 angeschlossen, die einen programmierbaren Rechner (nicht gezeigt) mit einer Ethernet-Schnittstelle darstellt; ein Display und Eingabemedium besitzt die Berechnungs-Einheit BE1 nicht. Die Berechnungs-Einheit BE1 ist außerdem über einen Bus B mit Funktions-Einheiten FE1 bis FE3 des Schienenfahrzeugs verbunden. Die Berechnungs-Einheit BE1 enthält demzufolge entsprechende funktionsspezifische Betriebs- und Applikationssoftware. Sie kann auch veränderliche Nutzdaten auf integrierten Massenspeichern speichern.

Die dargestellte Bedienanordnung BA enthält ferner eine weitere Berechnungs-Einheit BE2, die zur Gewinnung einer redundanten Ausführungsform dient und demzufolge wie die eine Berechnungs-Einheit BE1 ausgeführt und in der Bedienanordnung BA angeordnet und schaltungstechnisch verknüpft ist.

Mit dem Ethernet-Netzwerk EN ist auch eine zusätzliche Berechnungs-Einheit BE3 verbunden, mittels der eine ergänzende Funktions-Einheit FE4 für das Schienenfahrzeug in die Bedienanordnung eingebunden wird. Die zusätzliche Berechnungs-Einheit BE3 ist so aufgebaut wie die Berechnungs-Einheiten BE1 und BE2, unterscheidet sich jedoch im Hinblick auf die ergänzende Funktions-Einheit FE4 in ihrer Betriebs- und Applikationssoftware.

Ferner ist gemäß der Figur an das Ethernet-Netzwerk EN eine ergänzende Funktions-Einheit FE5 mit bereits integrierter Berechnungs-Einheit BE4 angeschlossen.

Wesentlich für die Funktionsweise der dargestellten Bedienanordnung BA ist eine Zustands-Einheit ZE, die an das Ethernet-Netzwerk EN angeschlossen ist. Die Zustands-Einheit ZE stellt eine logische Einheit dar, die von einem programmierbaren Rechner (nicht gezeigt) mit Ethernet-Schnittstelle, jedoch ohne Display und Eingabemedium gebildet wird.

Die Zustands-Einheit ZE enthält eine spezifische, von der jeweiligen Ausrüstung des Schienenfahrzeugs abhängige Konfigurationslogik, die das Zusammenwirken der Anzeige- und Bedien-Einheiten AE1 bis AE6 mit den Berechnungs-Einheiten BE1 bis BE4 regelt.

Die Zustands-Einheit ZE bestimmt anhand eines algorithmischen Verfahrens in Abhängigkeit von dem jeweiligen Zustand der Funktions-Einheiten des Schienenfahrzeugs und der Verfügbarkeit der Anzeige- und Bedien-Einheiten AE1 bis AE6 und der Berechnungs-Einheiten BE1 bis BE4 den jeweiligen Zustand und konfiguriert die Anzeige- und Bedien-Einheiten AE1 bis AE6 und die Berechnungs-Einheiten BE1 bis BE4 entsprechend durch Aussenden von Konfigurationsdaten.

Diese Konfigurationsdaten empfängt die jeweilige Anzeige- und Bedien-Einheit AE1 bis AE6; außerdem empfängt die jeweilige Anzeige- und Bedien-Einheit AE1 bis AE6 Bilddaten von den Berechnungs-Einheiten BE1 bis BE4 und kombiniert diese anhand der empfangenen Konfigurationsdaten zur Bildung einer grafischen Anzeige. Die Bilddaten werden anhand der von der Zustands-Einheit ZE ausgesendeten Konfigurationsdaten von der jeweiligen Berechnungs-Einheit BE1 bis BE4 erzeugt und an die jeweils aktuell zuständige Anzeige- und Bedien-Einheit AE1 bis AE6 gesendet. Dabei sind die Bilddaten bevorzugt jeweils Bildteilen der Anzeige zugeordnet.

Die Kommunikation zwischen den Anzeige- und Bedien-Einheiten AE1 bis AE6 und den Berechnungs-Einheiten BE1 bis BE4 erfolgt mittels eines Kommunikations-Protokolls, wobei die Übertragung der Bilddaten von den Berechnungs-Einheiten BE1 bis BE4 aus mit einem Kompressionsverfahren in Abhängigkeit von den jeweiligen Anforderungen hinsichtlich Aktualisierungszyklus, Sicherheitseinstufung und jeweiliger Belastung des Ethernet-Netzwerks EN erfolgt. Dabei wird die Zuteilung von nötigen Ressourcen für einzelne Verbindungen von der Zustands-Einheit ZE konfiguriert.

Mittels des Kommunikations-Protokolls werden zu den Berechnungs-Einheiten BE1 bis BE4 auch Eingaben übertragen, die an den Anzeige- und Bedien-Einheiten AE1 bis AE6 vorgenommen worden sind.

## Patentansprüche

1. Bedienanordnung (BA) für den Führerraum eines Schienenfahrzeugs mit mehreren Anzeige- und Bedien-Einheiten (AE1 bis AE6), wobei
• mindestens eine Berechnungs-Einheit (BEI bis BE4) vorgesehen ist, welche Prozessdaten von Funktions-Einheiten (FE1 bis FE5) des Schienenfahrzeugs in Bilddaten umwandelt und Bedienhandlungs-Daten aufgrund von an den Anzeige- und Bedien-Einheiten (AE1 bis AE6) vorgenommenen Bedienhandlungen verarbeitet, und
• wobei die Anzeige- und Bedien-Einheiten (AE1 bis AE6) mit den Berechnungs-Einheiten (BEI bis BE4) über ein Daten-Netzwerk (EN) mittels eines Netzwerkprotokolls zur Übertragung der Bilddaten und der Bedienhandlungs-Daten in Verbindung stehen,
**dadurch gekennzeichnet, dass**
die Anzeige- und Bedien-Einheiten (AE1 bis AE6) derart ausgebildet sind, dass sie funktional identisch und austauschbar sind, und
• eine Zustands-Einheit (ZE) mit dem Daten-Netzwerk (EN)verbunden ist, die mittels einer schienenfahrzeugspezifischen Konfigurationslogik der möglichen Kombinationen der Anzeige- und Bedien-Einheiten (AE1 bis AE6) und der mindestens einen Berechnungs-Einheit (BEI bis BE4) in Abhängigkeit vom jeweiligen Zustand des Schienenfahrzeugs den jeweils gültigen Zustand der Bedienanordnung (BA) bestimmt.

2. Bedienanordnung nach Anspruch 1, **dadurch gekennzeichnet, dass**
• die Berechnungs-Einheiten (BEI bis BE4) derart ausgebildet sind, dass sie jeweils Bilddaten zu Bildteilen für Anzeigen auf den Anzeige- und Bedien-Einheiten (AE1 bis AE6) erzeugen, und
• die Zustands-Einheit (ZE) hinsichtlich ihrer Konfigurationslogik derart ausgebildet ist, dass aus den Bilddaten zu den Bildteilen jeweils eine vollständige Anzeige auf den Anzeige- und Bedien-Einheiten (AE1 bis AE6) entsteht.

3. Bedienanordnung nach Anspruch 1 oder 2, **dadurch gekennzeichnet, dass**
• die Anzeige- und Bedien-Einheiten (AE1 bis AE6), die Berechnungs-Einheiten (BEI bis BE3) und die Zusatz-Einheit (ZE) über standardisierte Schnittstellen mit dem Daten-Netzwerk (EN) verbunden sind.

4. Bedienanordnung nach einem der vorangehenden Ansprüche, **dadurch gekennzeichnet, dass**
• das Daten-Netzwerk ein Ethernet-Netzwerk (EN) ist.

5. Bedienanordnung nach einem der vorangehenden Ansprüche, **dadurch gekennzeichnet, dass**
• die Zustands-Einheit (ZE) redundant ausgebildet ist.

6. Bedienanordnung nach einem der vorangehenden Ansprüche, **dadurch gekennzeichnet, dass**
• die Funktion zumindest einer Berechnungs-Einheit (BE4) in eine Funktions-Einheit (FE5) integriert ist.

7. Bedienanordnung nach einem der vorangehenden Ansprüche, **dadurch gekennzeichnet, dass**
• zusätzliche Berechnungs-Einheiten (BE3) vorgesehen sind, die einerseits mit dem Daten-Netz (EN) und andererseits mit einer zusätzlichen Funktions-Einheit (FE4) für das Schienenfahrzeug verbunden sind.

## Claims

1. Operator control arrangement (BA) for the driver's cab of a rail vehicle having a plurality of display and operator control units (AE1 to AE6), wherein
• at least one calculation unit (BE1 to BE4) is provided which converts process data of functional units (FE1 to FE5) of the rail vehicle into image data and processes operator control data on the basis of operator control actions performed at the display and operator control units (AE1 to AE6), and
• wherein the display and operator control units (AE1 to AE6) are connected to the calculation units (BE1 to BE4) via a data network (EN) by means of a network protocol for transmitting the image data and the operator control action data,
**characterised in that**
the display and operator control units (AE1 to AE6) are embodied such that they are functionally identical and interchangeable, and
• a status unit (ZE) is connected to the data network (EN), which status unit determines the respectively valid status of the operator control arrangement (BA) by means of a rail-vehicle-specific configuration logic of the possible combinations of the display and operator control units (AE1 to AE6) and the at least one calculation unit (BE1 to BE4) as a function of the respective status of the rail vehicle.

2. Operator control arrangement according to claim 1, **characterised in that**
• the calculation units (BE1 to BE4) are embodied such that they each generate image data to form image sections for displays at the display and operator control units (AE1 to AE6), and
• the status unit (ZE) is embodied in respect of its configuration logic such that in each case a complete display is created at the display and operator control units (AE1 to AE6) from the image data to form the image sections.

3. Operator control arrangement according to claim 1 or 2, **characterised in that**
• the display and operator control units (AE1 to AE6), the calculation units (BE1 to BE3) and the status unit (ZE) are connected to the data network (EN) via standardised interfaces.

4. Operator control arrangement according to one of the preceding claims, **characterised in that**
• the data network is an Ethernet network (EN).

5. Operator control arrangement according to one of the preceding claims, **characterised in that**
• the status unit (ZE) is embodied to be redundant.

6. Operator control arrangement according to one of the preceding claims, **characterised in that**
• the function of at least one calculation unit (BE4) is integrated into a functional unit (FE5).

7. Operator control arrangement according to one of the preceding claims, **characterised in that**
• additional calculation units (BE3) are provided, which on the one hand are connected to the data network (EN) and on the other hand to an additional functional unit (FE4) for the rail vehicle.

## Revendications

1. Système (BA) de commande de la cabine de conduite d'un véhicule ferroviaire, comprenant plusieurs unités (AE1 à AE6) d'affichage et de commande, dans lequel
• il est prévu au moins une unité (BE1 à BE4) de calcul, qui transforme des données de processus d'unités (FE1 à FE5) fonctionnelles du véhicule ferroviaire en données d'image et qui traite des données de traitement de commande sur la base de traitements de commande effectués sur les unités (AE1 à AE6) d'affichage et de commande,
• dans lequel les unités (AE1 à AE6) d'affichage et de commande sont en liaison avec les unités (BE1 à BE4) de calcul par un réseau (EN) de données, au moyen d'un protocole de réseau, pour la transmission des données d'image et des données de traitement de commande,
**caractérisé en ce que**
les unités (AE1 à AE6) d'affichage et de commande sont constituées de manière à être identiques et remplaçables fonctionnellement et
• une unité (ZE) d'état est reliée au réseau (EN) de données et détermine, au moyen d'une logique de configuration spécifique au véhicule ferroviaire, des combinaisons possibles des unités (AE1 à AE6) d'affichage et de commande et de la au moins une unité (BE1 à BE4) de calcul, l'état valable du système (BA) de commande en fonction de l'état du véhicule ferroviaire.

2. Système de commande suivant la revendication 1, **caractérisé en ce que**
• les unités (BE1 à BE4) de calcul sont constituées pour produire respectivement des données d'image, pour des parties d'image pour des affichages sur les unités (AE1 à AE6) d'affichage et de commande et
• l'unité (ZE) d'état est constituée, du point de vue de sa logique de configuration, de manière à créer, à partir des données d'image, pour les parties d'image, respectivement un affichage complet sur les unités (AE1 à AE6) d'affichage et de commande.

3. Système de commande suivant la revendication 1 ou 2, **caractérisé en ce que**
• les unités (AE1 à AE6) d'affichage et de commande, les unités (BE1 à BE3) de calcul et l'unité (ZE) supplémentaire sont reliées au réseau (EN) de données par des interfaces normalisées.

4. Système de commande suivant l'une des revendications précédentes, **caractérisé en ce que**
• le réseau de données est un réseau (EN) Ethernet.

5. Système de commande suivant l'une des revendications précédentes, **caractérisé en ce que**
• l'unité (ZE) d'état est constituée de manière redondante.

6. Système de commande suivant l'une des revendications précédentes, **caractérisé en ce que**
• la fonction d'au moins une unité (BE4) de calcul est intégrée dans une unité (FE5) fonctionnelle.

7. Système de commande suivant l'une des revendications précédentes, **caractérisé en ce que**
• il est prévu des unités (BE3) de calcul supplémentaires, qui sont reliées d'une part au réseau (EN) de données et d'autre part à une unité (FE4) fonctionnelle supplémentaire pour le véhicule ferroviaire.
